# EUROPÄISCHE PATENTSCHRIFT

(11) **EP 0 707 326 B1**
(45) Veröffentlichungstag und Bekanntmachung des Hinweises auf die Patenterteilung: **17.02.1999**
(21) Anmeldenummer: 95115495.4
(22) Anmeldetag: 30.09.1995
(51) Int. Cl.: H01H 3/26, H01H 3/42

(54) **Motorisch angetriebenes, mechanisches Umschaltwerk zur Betätigung eines elektrischen Schalters**
A motor driven mechanical change-over device for operating an electrical switch
Dispositif inverseur entraîné par un moteur pour la commande d'un interrupteur électrique

(30) Priorität: 12.10.1994 DE 4436417
(43) Veröffentlichungstag der Anmeldung: 17.04.1996
(73) Patentinhaber: PETERREINS SCHALTTECHNIK GmbH, 91126 Schwabach (DE)
(72) Erfinder: Trautmann, Günther, D-90592 Schwarzenbruck (DE); Peterreins, Jörg-Ulrich, Dipl.Ing.(FH), D-90519 Altorf (DE)
(74) Vertreter: MEISSNER, BOLTE & PARTNER Patentanwälte

(56) Entgegenhaltungen:
- DE-B- 1 124 132
- DE-C- 852 568
- DE-U- 8 213 505

## Beschreibung

Die Erfindung betrifft ein motorisch angetriebenes, mechanisches Umschaltwerk zur Betätigung des Schaltmittels eines elektrischen Schalters, wobei der motorische Antrieb auf Drehmitnahme mit einem umlaufenden Stellnocken verbunden ist, wobei in der Umlaufbahn dieses Stellnockens ein Stellglied vorgesehen ist, das ein Widerlager für den Stellnocken aufweist, wobei das Stellglied verschieblich angeordnet und mit einer zum Schaltmittel führenden Schalterwelle derart verbunden oder gekoppelt ist, daß bei Angreifen des Stellnockens an dem Widerlager des Stellgliedes die Stellnockenbewegung das Stellglied mitnimmt und dieses die Schalterwelle um eine Schaltdrehung verschwenkt, wobei das Widerlager des Stellgliedes nach Durchführung dieser Schaltbewegung durch Verschieben und/oder Verschwenken des Stellgliedes aus der Umlaufbahn des Stellnockens gelangt (Oberbegriff des Anspruches 1). Hierzu ist aus DE-A 852 568 ein elektromotorischer Antrieb für elektrische Schalter bekannt, bei denen ein schneckengetriebenes Rad mit einem Stellnocken eine Steuerstange etwa in ihrer Längsrichtung hin- und zurück verschwenkt, wobei die Steuerstange eine mit der Schalterwelle verbundene Kurbel bei jeder Verschiebebewegung um 90° von der "Ein"-Stellung in die "Aus"-Stellung und umgekehrt verdreht. Es wird also ein Hin- und Zurückdrehen der Schalterwelle vorgenommen. Dabei ist nur ein einziges Widerlager für den Stellnocken und nur ein ein einziges Stellglied in Form der Steuerstange vorgesehen. Zur Durchführung der vorgenannten Umschaltung ist ferner nachteiligerweise ein ständiger Wechsel der Drehrichtung des schneckengetriebenen Rades erforderlich. Ferner ist ein Umschaltwerk mit Malteser-Getriebe beispielsweise aus DE-GM 82 13 505.3 bekannt. Dabei besteht der Nachteil, daß dem Motor zwischen den einzelnen Schaltstellungen für den Anbzw. Auslauf nur eine freie Drehbewegung von maximal 120° zur Verfügung steht. Der Motor ist also in seiner freien Drehbewegung begrenzt. Das Getriebe wird aus einer Mittelstellung heraus einmal im Uhrzeigersinn und dann im Gegenuhrzeigersinn bewegt. Ein weiterer Nachteil dieser Anordnung besteht darin, daß bei Stromausfall und damit bei Stillstand des Motors kein Notbetrieb von Hand vorgesehen ist. Befindet sich dabei der Triebstock des treibenden Rades in einem Schlitz des getriebenen Sternrades und bleibt in dieser Situation der Antriebsrotor aus irgendeinem Grund stehen, so ist somit der ganze Antrieb in sich gesperrt und kann nicht mehr weiterlaufen. Auch ist kein Notbetrieb möglich.

Ferner kennt man Umschaltwerke mit einem Malteser-Schaltelement und mit Umlenk-Kegelzahnradgetrieben. Derartige Schaltwerke sind in ihrem Aufbau kompliziert und damit in der Herstellung kostenaufwendig. Sie sind relativ groß, benötigen daher einen entsprechenden Raum. Außerdem ist ein exaktes Abstoppen des Antriebsmotors erforderlich, das wiederum Aus- und Einschalter verlangt, die sich im Bewegungslauf der betreffenden Schaltmittel befinden. Aber auch mit diesem Aufwand ist es problematisch, ein Getriebe oder einen Antriebsmotor ruckartig zum Stehen zu bringen, beispielsweise nach Drehen der Triebachse um einen Winkel von 90°, denn die mit dem Getriebe und dem Motor umlaufende Schwungmasse benötigt einen gewissen Auslauf; es sei denn, man würde zusätzlich Bremsmittel vorsehen, die dieses Umschaltwerk weiter komplizieren und verteuern würden. Dabei ist noch zu berücksichtigen, daß ein moderner elektrischer Schalter in kurzen Abständen auf "Ein" oder "Aus" geschaltet werden und/oder unterschiedliche Umschaltfunktionen durchführen muß, die stets zeitgenau zu erfolgen haben.

Die Aufgaben- bzw. Problemstellung der Erfindung besteht demgegenüber darin, ein Umschaltwerk gemäß dem Oberbegriff des Anspruches 1 zu schaffen, bei dem bei einer Drehbewegung des Stellnockens in der Umlaufbahn in dieser Richtung zumindest zwei Schaltschritte möglich sind. Dabei soll mit mechanisch, einfachen und raumsparenden Mitteln und ferner unter Vermeidung des nachteiligen Nachlaufes von Schwungmassen die Schalterwelle eines Schaltrotors eines solchen elektrischen Schalters betätigt werden können.

Die Lösung dieser Aufgabe wird, ausgehend vom eingangs genannten Oberbegriff des Anspruches 1, zunächst darin gesehen, daß am Stellglied im Abstand von dem einen Widerlager weitere Widerlager etwa in Längsrichtung des Stellgliedes hintereinander vorgesehen sind, daß ein von Hand oder durch Magnetkraft betätigtes Schaltgestänge mit einem Anschlag vorgesehen ist, der dem Stellglied eine Winkellage gibt, die ein Angreifen des Stellnockens an dem jeweils zu betätigenden Widerlager ermöglicht (Kennzeichen des Anspruches 1). Solange der Antriebsmotor eingeschaltet ist, läuft der Stellnocken ständig um. Hiermit sind in einer Drehrichtung des Stellnockens durch Erfassen der jeweils vorgesehenen Anzahl von Widerlager mehrere Schaltbewegungen nacheinander durchzuführen, die entsprechende Schaltdrehungen der Schalterwelle zur Folge haben. Nach Beendigung dieser Schaltperiode kann sie durch Abschalten des Antriebsmotors beendet werden. Hierbei ist ein gewisser Nachlauf des Antriebsmotors und der Übertragungsmittel zwischen ihm und dem Stellnocken unschädlich, da dies lediglich einen entsprechenden Nachlauf des Stellnockens zur Folge hat, wobei aber der Stellnocken sich nicht in einen Schalteingriff mit dem Stellglied befinden. Die erläuterten Bauelemente sind relativ klein und robust. Ein solches Umschaltwerk ist praktisch wartungsfrei. Funktionell ist wichtig, daß während der Schaltvorgänge der Stellnocken mit konstanter Winkelgeschwindigkeit umläuft und erst dann abgeschaltet wird, d.h. zum Auslauf kommt, wenn dies keinen nachträglichen Einfluß auf die Betätigung des elektrischen Schalters hat. Die beim Stand der Technik gemäß Gebrauchsmuster 8213505 nachteilige Begrenzung der Drehbewegung des Motors auf 120° ist vermieden. Auch ist ein Blockieren, wie hierzu oben geschildert, vermieden. Gegenüber der Literaturstelle DE-A 852 568 ist die Möglichkeit der Betätigung eines ständig in der gleichen Drehrichtung sich drehenden und damit schaltenden Schaltrotors gegeben. Dies ist für eine Reihe von Anwendungsfällen nicht nur von Vorteil sondern auch notwendig, in denen das Drehen einer Schaltwelle gemäß DE 852 568 um einen relativ kleinen Winkelbetrag in die eine Drehrichtung und danach in die andere Drehrichtung zur Erzielung einer Ein-Aus-Schaltung weder ausreicht noch einsetzbar ist.

Die bevorzugte Ausführungsform der Erfindung mit einem weiteren Stellglied gemäß Anspruch 2 ergibt die Möglichkeit, die Lehre und die Wirkung des Anspruches 1 in beiden Drehrichtungen der Schaltscheibe vorzunehmen, wobei der Stellnocken entsprechend der Drehrichtung der Antriebsscheibe alternativ eines von zwei Stellgliedern betätigt. Hiermit können bei Drehrichtung des Stellnockens bzw. der Schaltscheibe im Uhrzeigersinn andere Schaltvorgänge erreicht werden, als bei einer Drehung der Schaltscheibe im Gegenuhrzeigersinn. Um dies zu verwirklichen ist lediglich die zuvor beschriebene Umkehr der Drehrichtung der Schaltscheibe bzw. des Stellnockens vorzunehmen. So können in einer Drehrichtung mehrere Schaltschritte um beispielsweise jeweils 45° Winkelverstellung nacheinander durchgeführt werden.

Gemäß der Ausführung der Erfindung nach Anspruch 4 ist für eine federnde Rückstellung des Stellgliedes oder der Stellglieder in die jeweilige Ausgangslage gesorgt.

Die Merkmale der Ansprüche 3 und 7 beinhalten bevorzugte Ausgestaltungen und Positionierungen des Anschlags des Schaltgestänges in Relation zu den beiden Stellgliedern; und zwar unter Hinzufügung einer Rückholfeder gemäß Anspruch 7.

Gemäß den Merkmalen des Anspruches 8 können die beiden Stellglieder gleich ausgeführt, jedoch spiegelbildlich zueinander angeordnet sein. Abgesehen von der hiermit gegebenen Vereinfachung ihrer Herstellung und Befestigung wird damit erreicht, daß bei Drehung der Schaltscheibe im Uhrzeigersinn und im Gegenuhrzeigersinn dieselben Schaltbewegungen durchgeführt werden, nur daß hiermit die Schalterwelle einmal im Uhrzeigersinn und einmal im Gegenuhrzeigersinn verschwenkt wird.

Eine weitere bevorzugte Ausführungsform der Erfindung ist Gegenstand des Anspruches 9. Die Anlenkung beider Stellglieder an einem Flansch erhöht die Stabilität und vereinfacht zugleich die Konstruktion, um die Schalterwelle mittels zweier Stellglieder betätigen zu können.

Der Schalter wird synchron mit der Drehgeschwindigkeit der Motorachse geschaltet. Der Motor ist in seiner Auslaufphase nicht begrenzt. Er kann beispielsweise auch im Dauerlauf weiter drehen, weil die Stellglieder nach Erreichen der Schaltstellung jeweils von dem Stellnocken der Schaltscheibe seitlich verdrängt werden.

Beispielsweise wäre bei insgesamt drei vorhandenen Schaltstellungen die erste Schaltstellung für das Einschalten, die zweite Schaltstellung für die Wahl einer bestimmten Geschwindigkeit und die dritte Schaltstellung für das Ausschalten vorzusehen. Auf jeden Fall entspricht die Zahl der Schaltschritte und damit Schaltstellungen der Zahl der Widerlager des jeweiligen Stellgliedes.

Es sind mehrere hintereinander folgende vollständige Umläufe des Stellnockens mit einer der Zahl der Umläufe und der Widerlager entsprechenden Zahl von Verschwenkungen der Schalterwelle möglich, wobei die Verschwenkwinkel der Schalterwelle entweder einander gleich oder ungleich sind (siehe Anspruch 12).

Es ist bei den eingangs erläuterten Umschaltwerken bekannt, eine von Hand zu betätigende Notschaltwelle vorzusehen, um bei Ausfall des elektrischen Antriebsmotors eine Handbetätigung des betreffenden elektrischen Schalters zu ermöglichen. Dabei wird die Drehung der Notschaltwelle auf die Schalterwelle durch in der Herstellung teure Kegelzahnräder übertragen, die außerdem den Nachteil eines großen Raumbedarfes haben. Auch dieser Nachteil soll mit der Erfindung behoben werden. Hierzu dienen zunächst die Mittel gemäß Anspruch 13. Das im Querschnitt L-förmige Blech und die in ihn eingreifenden Führungsmittel verlangen im Ergebnis keinen zusätzlichen Raum. Sie sind einfach und daher mit geringen Kosten herstellbar.

Ausdrücklich wird hinsichtlich weiterer Merkmale und Vorteile der Erfindung sowohl auf die weiteren Unteransprüche, als auch auf die nachstehende Beschreibung und die zugehörige Zeichnung von erfindungsgemäßen Ausführungsmöglichkeiten verwiesen. In der Zeichnung zeigt:
- Fig. 1:: Ein Umschaltwerk nach der Erfindung in perspektivischer Ansicht und zum Teil aufgeschnitten,
- Fig. 2 bis 7:: verschiedene Schaltstellungen eines Ausführungsbeispieles der Erfindung mit Schaltscheibe, Stellnocken, Stellgliedern und Schalterwelle, sowie dazugehörigen Bauteilen,
- Fig. 8:: eine Anordnung zur Übertragung der Drehung einer Notschaltwelle auf die Schalterwelle in der Seitenansicht,
- Fig. 9:: die Draufsicht zu Fig. 8,
- Fig. 10:: die Stirnansicht zu Fig. 8.

Fig. 1 zeigt den Gesamtaufbau einer bevorzugten Ausführungsmöglichkeit eines solchen Umschaltwerkes mit Gehäuse 1, Antriebsmotor 2, Schaltscheibe 3 mit Stellnocken 4, zwei Stellglieder 5, 6 und die hier nur teilweise erkennbare Schalterwelle 7. Wenn die vorstehend erwähnte Ausführungsmöglichkeit mit zwei Stellgliedern zwar bevorzugt ist, so kann die Erfindung doch mit Vorteil auch bei einem Umschaltwerk vorgesehen sein, das nur ein Stellglied aufweist. Ferner können eine Notschaltwelle 39 und zugehörige, nur schematisch angedeutete Mittel zur Übertragung einer Drehung der Notschaltwelle auf die Schalterwelle 7 vorgesehen sein (im einzelnen wird hierzu auf die Figuren 12 bis 14 und den zugehörigen Text verwiesen). Die Drehung des Motors 2 wird über nicht dargestellte Umlenkmittel und eine nur strichpunktiert angedeutete Triebwelle 10 auf die Schaltscheibe 3 übertragen. Der mit der Schalterwelle 7 auf Drehmitnahme verbundene Schaltrotor eines solchen elektrischen Schalters ist in der Zeichnung nicht dargestellt. Der vorgenannte Schaltrotor betätigt, z.B. schließt oder öffnet, entsprechende elektrische Kontakte je nach seiner Drehlage. Bevorzugt aber nicht ausschließlich handelt es sich bei den vorgenannten elektrischen Schaltern um größere Schalter die sich in einem Ölbad befinden und ferngeschaltet werden müssen. Die Erfindung wäre aber auch bei demgegenüber kleineren Schaltern einsetzbar. Eine solche Fernsteuerung kann von einer Zentrale her erfolgen. Sie bewirkt das Zu- und Abschalten des Antriebsmotors 2 und damit die entsprechenden Schaltdrehungen der Schalterwelle. Solange der Motor 2 eingeschaltet ist läuft der Stellnocken, bzw. läuft die Schaltscheibe 3 mit dem Stellnocken 4 um.

Die nachfolgend erläuterten Fig. 2 bis 7 zeigen jeweils Ausführungsbeispiele von mechanischen Umschaltwerken nach der Erfindung, bei denen die bevorzugt vorgesehene Schaltscheibe und damit der Stellnocken sowohl im Uhrzeigersinn, als auch im Gegenuhrzeigersinn gedreht werden können, wobei hiermit zwei Stellglieder betätigt werden, welche die Schalterwelle im Uhrzeigersinn oder im Gegenuhrzeigersinn verdrehen. Diese Schaltmöglichkeit in beiden Drehrichtungen ist eine bevorzugte Ausführungsform der Erfindung. Vom Prinzip her könnte aber die Erfindung auch mit Drehung der Schalterwelle in nur einer Drehrichtung verwirklicht werden. Es sind für dieselben, oder zumindest im Prinzip dieselben Bauteile die gleichen Bezugsziffern verwendet.

In den Fig. 2 bis 7 sind die Schaltscheibe 3 und deren Triebwelle 10, der an der Schaltscheibe fest angebrachte Stellnocken 4 und die beiden Stellglieder 5, 6 dargestellt. Diese Stellglieder sind jweils mit einem Flansch 8 gelenkig verbunden, und zwar mittels Zapfen oder dergleichen 9. Der Flansch 8 ist drehfest mit der Schalterwelle 7 verbunden. Ferner ist eine Zugfeder 11 vorgesehen, welche an den Stellgliedern 5, 6 angreift und bestrebt ist, diese in den Pfeilrichtungen 12 zueinander hin zu ziehen und dabei um die Anlenkungen 9 zu verschwenken. Die Stellglieder 5, 6 besitzen Widerlagerflächen 13' und 13", die sich in der Umlaufbahn 15 des Stellnockens 4 befinden. Die Stellglieder 5, 6 können gemäß diesem Ausführungsbeispiel einander gleich sein, jedoch spiegelbildlich zueinander angeordnet, so daß sowohl bei Drehung des Stellnockens 4 auf der Bahn 15 im Uhrzeigersinn, als auch bei seiner Drehung im Gegenuhrzeigersinn wie nachstehend im einzelnen erläutert die Schalterwelle 7 jeweils um den gleichen Winkelbetrag, jedoch in der entsprechenden Drehrichtung verschwenkt wird. Die Triebwelle 10 und die Schalterwelle 7 sind in einem bestimmten, festen Abstand zueinander fixiert (im einzelnen nicht dargestellt).

Die beiden Widerlagerflächen 13' und 13" haben einen Abstand voneinander. Dabei sind die Widerlagerflächen 13' von den Anlenkungen 9 der Stellglieder 5, 6 weiter entfernt, als die Widerlagerflächen 13". Bei einer Drehung der Schaltscheibe 3 im Uhrzeigersinn kommt der Stellnocken 4 zunächst zur Anlage an das Widerlager 13" (siehe Fig. 2). Bei seinem Weiterdrehen im Uhrzeigersinn schiebt er das Stellglied 5 in Pfeilrichtung 17 nach unten und verdreht somit den Flansch 8 und die Schalterwelle 7 um einen Winkel A-B von 45° in die Position gemäß Fig. 3. Im Verlauf seiner weiteren Umlaufbahn gleitet der Stellnocken 4 an der Innenkante 14 des Stellgliedes 5 entlang und drückt dieses dabei nach außen, d.h. dreht es im Uhrzeigersinn um die zugehörige Gelenkstelle 9. Ferner wird im weiteren Verlauf dieser Umlaufbahn das Stellglied 6 vom Stellnocken 4 entgegen dem Uhrzeigersinn um seine Anlenkung 9 verschwenkt. Befindet sich der Stellnocken 4 außerhalb des Bereiches der Innenkante 14 des Stellgliedes 6, so wird dieses von der Feder 11 im Uhrzeigersinn nach innen geschwenkt, bis sein Anschlag 16 zur Anlage an die Schaltscheibe 3 kommt. Die seitlichen Anschläge 16 der Stellglieder 5, 6 sichern deren Position gemäß den Fig. 3 und 6, in dem diese Anschläge zur Anlage an die äußere Mantelfläche der Schaltscheibe 3 kommen. Diese Anschläge können durch Abkanten von die Stellglieder 5, 6 bildenden Blechen geschaffen werden. Mit dem Weiterdrehen der Schaltscheibe nimmt der Stellnocken 4 die in Fig. 3 dargestellte Position ein, in der er an der anderen Widerlagerfläche 13' des Stellgliedes 5 anliegt. Über dieses Widerlager 13' verschiebt er das Stellglied 5 weiter in Pfeilrichtung 17, womit der Flansch 8 um weitere 45° (siehe Winkelangabe B-C) bewegt wird, so daß er die Position gemäß Fig. 4 einnimmt. Der Vollständigkeit halber sei darauf hingewiesen, daß beim Übergang von der Schaltstellung nach Fig. 2 auf die Schaltstellung nach Fig. 4 die Bewegung des Stellgliedes 5 in Pfeilrichtung 17 über den Flansch 8 eine gegenläufige Bewegung des Stellgliedes 6 in Pfeilrichtung 17' zur Folge hat. Wird der Antrieb der Schaltscheibe 3 nicht abgeschaltet, so kann die Schaltscheibe beliebig lange umlaufen. Es wurde also mit Hilfe dieser beiden Widerlager 13', 13" die Schalterwelle 7 in zwei Schritten von je 45° im Uhrzeigersinn verschwenkt. Bei Weiterbewegung des Stellnockens 4 im Uhrzeigersinn drückt er das weitere Stellglied 6 wie schon vorstehend beschrieben nach außen und gleitet daran, d.h. an dessen Innenkante 14 vorbei. In dem Zusammenhang ist eine Haltestange 18 mit einem Anschlag 18' vorgesehen, die sowohl in der Pfeilrichtung 19, als auch in der Pfeilrichtung 20 (siehe Fig. 4) verschiebbar ist. Dieses Schaltgestänge 18, 18' dient dazu, bei Anordnung zweier Widerlager 13', 13" das jeweilige Stellglied 5, bzw. 6 in einer solchen Winkellage zu dem jeweiligen Anlenkpunkt 9 zu halten, daß der Schaltnocken 4 beim Umlauf zunächst an das Widerlager 13" zur Anlage kommt und das betreffende Stellglied schaltet, sowie daß beim nächsten Umlauf des Stellnockens 4 der Anschlag 18' sich so weit verlagert hat, daß das betreffende Stellglied unter Wirkung der Zugfeder 11 eine Winkellage um ihren betreffenden Anlenkpunkt 9, bzw. 10 einnimmt, in dem das Widerlager 13' sich in der Umlaufbahn des Stellnockens 4 befindet. Dies gilt sowohl bei Bewegung des Stellnockens 4 im Uhrzeigersinn, als auch im Gegenuhrzeigersinn. Die Verstellung des Anschlages 18' mittels der Haltestange 18 erfolgt synchron gesteuert zu den Umläufen des Stellnockens 4. Die Sicherung der Position des jeweiligen Stellgliedes erfolgt durch Anliegen des Anschlages 18' an der jeweiligen Innenkante 14 des betreffenden Stellgliedes. Damit wirkt der Anschlag 18' einem weiteren Verschwenken des betreffenden Stellgliedes durch die Feder 11 entgegen. Die Bewegung der Haltestange 18 und die zeitliche Steuerung dieser Bewegung kann mechanisch, elektromechanisch oder durch Steuerung mittels elektrisch betätigter Magnete erfolgen. Es ist ersichtlich, daß nach Erreichen der Position gemäß Fig. 5 rechts der Stellnocken 4 auf seiner Umlaufbahn 15 im Uhrzeigersinn sich weiterbewegt. Zur Vermeidung einer zusätzlichen Darstellung ist in der gleichen Fig. 5 der Beginn der Schaltbewegung des Stellgliedes 6 bei Drehung der Schaltscheibe 3 im Uhrzeigergegensinn dargestellt. Dies zeigt der Pfeil 21 mit der an dessen Pfeilspitze vorgesehenen Position 22 des Stellnockens 4, der an der Widerlagerfläche 13' des Stellgliedes 6 anliegt. Von hieraus erfolgt mit dem Weiterdrehen der Schaltscheibe 3 ein Bewegen des Stellgliedes 6 in Richtung des Pfeiles 17, womit der Flansch 8 und die Schalterwelle 7 um 45° in die Position gemäß Fig. 6 verschwenkt werden, und zwar ebenfalls im Uhrzeigergegensinn. Dieser Winkel 45° befindet sich zwischen den Punkten 0 und E. Dies ist also der gleiche Ablauf wie anhand der Fig. 2 bis 5 geschildert, jedoch in Uhrzeigergegendrehrichtung. Fig. 6 zeigt die Anlage des Stellnockens 4 an dem Widerlager 13' des Stellgliedes 6. Mit dem Weiterdrehen der Schaltscheibe 3 in der Pfeilrichtung 21 (Fig. 5) wird das Stellglied 6 weiter nach unten geschoben und bringt sich, sowie den Flansch 8 und die Schalterwelle 7 in die Position gemäß Fig. 7. Damit ist eine weitere Verschwenkung der Schalterwelle um 45°, gemäß dem Bogen zwischen den Punkten E und F (siehe Fig. 5) erfolgt. Das Ausführungsbeispiel der Fig. 2 bis 7 zeigt, daß mit dem gleichen Stellglied mehrere Schaltschritte nacheinander durchgeführt werden können. Dies sind im Ausführungsbeispiel der Fig. 2 bis 7 jeweils zwei Schaltschritte um jeweils 45°. Doch kann die Erfindung auch mehrere, z.B. drei Schaltschritte bei der Bewegung eines Stellgliedes um entsprechende Winkelverstellungen, sei es beispielsweise drei Schaltschritte von je 30° oder auch von je 45°, der Schalterwelle bewirken (nicht dargestellt).

Ein solches mechanisches Umschaltwerk ist insbesondere für Schaltvorgänge verwendbar, bei denen exakt vorgegebene Schaltwege hin und zurück eingehalten werden müssen, und zwar unabhängig von der Drehrichtung des Schaltvorganges, sowie unter Vermeidung der Nachteile des erwähnten Nachlaufes. Es versteht sich, daß die Konfiguration der Stellglieder 5, 6 so zu wählen ist, daß ihre Konturen, insbesondere die Widerlagerflächen und die Innenkanten in Bezug auf die Position der Umlaufbahn 15 des Stellnocken 4 und der Lage der Anlenkstellen 9 im Sinne der Lehre der Erfindung abgestimmt sind.

Die eingangs schon erläuterte Fig. 1 zeigt ferner eine Anordnung, um mit einfachen Mitteln bei Ausfall des Motors 2 über eine von Hand zu betätigende Notschaltwelle 39 die Schalterwelle 7 schalten, d.h. verdrehen zu können. Einzelheiten sind in den Fig. 8 bis 10 dargestellt.

Ein im Querschnitt etwa rechteckiges Federsprungwerk 26 wird von einem Winkelblech umgeben, das im Querschnitt etwa L-förmige ist. Die Schenkel dieses L sind mit 27, 28 beziffert. Fig. 12 zeigt innerhalb des Schenkels 27 einen sich in Längsrichtung 34-34 des Winkelbleches 27, 28 erstreckenden Ausschnitt 29 mit einem senkrecht dazu verlaufenden kleineren Ausschnitt 30. In den größeren Ausschnitt 29 ist die Schalterwelle 7 eingebracht und geführt, die drehfest einen Steueransatz 31 mit Führungsstift 32 trägt. Der Führungsstift 32 gleitet in den kleineren Ausschnitt 30. Im Schenkel 28 ist eine analoge Anordnung vorgesehen, bestehend aus einem größeren Ausschnitt 33, der ebenfalls in der Längsrichtung 34-34 des Winkelbleches 27, 28 verläuft und einem quer dazu verlaufenden kleineren Ausschnitt 34. Die Notschaltwelle 39 ist in den größeren Ausschnitt 33 eingebracht und darin geführt, sowie mit einem Steueransatz 35 drehfest verbunden, der einen Führungsstift 36 trägt. Dieser Führungsstift 36 gleitet in den kleineren Ausschnitt 34. Die Ausschnitte 29, 30 und 33, 34 gehen jeweils ineinander über. Ein Drehen der Notschaltwelle 39 von Hand, z.B. mittels eines Steckschlüssels 37, hat über die Führungsanordnung 33, 34, 35, 36 ein Verschieben des Winkelbleches 27, 28 in Richtung der Pfeile 34-34 zur Folge. Diese Bewegung des Winkelbleches 27, 28 bewirkt über die Führungsanordnung 29, 30, 31, 32 ein entsprechendes Verdrehen der Schalterwelle 7. Somit kann mittels Verdrehen der Notschaltwelle 39 der zu betätigende elektrische Schalter von Hand geschaltet werden. An den Endstellungen der Verschiebebewegung des Winkelbleches 27, 28 sind Hilfskontaktschalter 38 vorgesehen. Hiervon ist nur ein Hilfskontaktschalter dargestellt, nämlich in Fig. 1 rechts. Über diese Hilfskontaktschalter kann optisch die jeweilige Position des Winkelbleches und damit die Schalterstellung angezeigt werden.

Es sind also die motorbetätigte Schalterwelle 1 und die handbetätigte Notschaltwelle 39 über die vorgenannte Anordnung mit Kulissenführungen synchron und zwangsläufig miteinander gekoppelt, und zwar sowohl bei Drehungen im Uhrzeigersinn, als auch im Gegenuhrzeigersinn. Diese Anordnung er setzt die beim Stand der Technik vorhandenen teuren und raumaufwendigen Kegelzahnräder.

Im Falle der Notbetätigung von Hand über die Notschaltwelle 39 empfiehlt es sich, die Stellglieder 5, 6 so weit auseinander zu spreizen, daß sie sich nicht mehr im Bereich des umlaufenden Stellnockens 4 befinden. Dies kann beispielsweise mit einer Hebelanordnung 40, 41 geschehen (siehe Fig. 1). Diese Hebelanordnung kann durch den Steckschlüssel 37 betätigt werden, der für die Drehung der Notschaltwelle 39 über diese gesteckt wird (die Verbindung zwischen diesem Steckschlüssel 37 und den Hebeln 40, 41 ist in der Zeichnung nicht dargestellt).

## Patentansprüche

1. Motorisch angetriebenes, mechanisches Umschaltwerk zur Betätigung des Schaltmittels (7) eines elektrischen Schalters, wobei der motorische Antrieb (3) auf Drehmitnahme mit einem umlaufenden Stellnocken (4) verbunden ist, wobei in der Umlaufbahn (15) dieses Stellnockens ein Stellglied (5) vorgesehen ist, das ein Widerlager (13") für den Stellnocken aufweist, wobei das Stellglied verschieblich angeordnet und mit einer zum Schaltmittel führenden Schalterwelle (7) derart verbunden oder gekoppelt ist, daß bei Angreifen des Stellnockens (4) an dem Widerlager (13") des Stellgliedes (5) die Stellnockenbewegung das Stellglied mitnimmt und dieses die Schalterwelle (7) um eine Schaltdrehung verschwenkt, wobei das Widerlager (13") des Stellgliedes nach Durchführung dieser Schaltbewegung durch Verschieben und/oder Verschwanken des Stellgliedes (5) aus der Umlaufbahn des Stellnockens (4) gelangt, dadurch gekennzeichnet, daß am Stellglied (5) im Abstand von dem einen Widerlager (13") weitere Widerlager (13') etwa in Längsrichtung des Stellgliedes hintereinander vorgesehen sind, daß ein von Hand oder durch Magnetkraft betätigtes Schaltgestänge (18, 18') mit einem Anschlag (18') vorgesehen ist, der dem Stellglied eine Winkellage gibt, die ein Angreifen des Stellnockens (4) an dem jeweils zu betätigenden Widerlager (13' oder 13") ermöglicht.

2. Umschaltwerk nach Anspruch 1, dadurch gekennzeichnet, daß ein weiteres Stellglied (6) vorgesehen sind, daß eines dieser Stellglieder (5) mit seinen Widerlagern bei Drehung der Schaltscheibe (3) und des Stellnockens (4) im Uhrzeigersinn, dagegen das andere Stellglied (6) mit seinen Widerlagern bei Drehung der Schaltscheibe (3) und des Stellnockens (4) im Gegenuhrzeigersinn sich in der Umlaufbahn (15) des Stellnockens befindet und davon bewegt wird, wobei das jeweils nicht bewegte Stellglied so ausgeführt und gelagert ist, daß es ein Passieren des Stellnockens ohne Schaltbetätigung ermöglicht.

3. Umschaltwerk nach Anspruch 2, dadurch gekennzeichnet, daß sich der Anschlag (18') des Schaltgestänges zwischen den beiden Stellgliedern (5, 6) befindet und etwa quer zur Längsrichtung dieser Stellglieder verschieblich ist.

4. Umschaltwerk nach einem der Ansprüche 1 bis 3, dadurch gekennzeichnet, daß eine federnde Rückstellung (11) des Stellgliedes (5 oder 6) oder der Stellglieder (5, 6) in die jeweilige Ausgangslage vorgesehen ist.

5. Umschaltwerk nach einem der Ansprüche 1 bis 4, dadurch gekennzeichnet, daß beide Stellglieder (5, 6) durch eine Zugfeder (11) zueinander hin und gegen einen Anschlag gezogen sind.

6. Umschaltwerk nach Anspruch 5, dadurch gekennzeichnet, daß als Anschlag der Rand oder die Mantelfläche der Schaltscheibe (3) vorgesehen ist, wobei sich entsprechende Gegenanschläge (16) an den Stellgliedern (5, 6) befinden.

7. Umschaltwerk nach Anspruch 5, dadurch gekennzeichnet, daß das jeweilige Stellglied (5) bzw. (6) unter Wirkung einer Rückholfeder (11) am Anschlag (18') des Schaltgestänges (18, 18') anliegt.

8. Umschaltwerk nach einem der Ansprüche 1 bis 7, dadurch gekennzeichnet, daß zwei einander gleiche aber spiegelbildlich angeordnete Stellglieder (5, 6) vorgesehen sind.

9. Umschaltwerk nach einem der Ansprüche 1 bis 8, dadurch gekennzeichnet, daß die Stellglieder (5, 6) an einem Flansch (8) angelenkt sind (9), der drehfest mit der Schalterwelle (7) verbunden ist.

10. Umschaltwerk nach einem der Ansprüche 1 bis 9, gekenn zeichnet durch eine Anordnung, die bei einem vollständigen Umlauf des Stellnockens (4) eine Verschwenkung der Schalterwelle (7) um 90° bewirkt.

11. Umschaltwerk nach einem der Ansprüche 1 bis 10, dadurch gekennzeichnet, daß die Verstellung des Schaltgestänges (18, 18') synchron zu den Umläufen des Stellnockens (4) gesteuert ist.

12. Umschaltwerk nach einem der Ansprüche 1 bis 11, gekennzeichnet durch eine Anordnung der Widerlager (13', 13") derart, daß bei mehreren hintereinander folgenden vollständigen Umläufen des Stellnockens (4) sich eine der Zahl der Umläufe entsprechende Zahl von Verschwenkungen der Schalterwelle (7) ergibt, wobei die Verschwenkwinkel der Schalterwelle entweder einander gleich oder ungleich sind.

13. Umschaltwerk mit einer zusätzlichen, von Hand zu betätigenden Notschaltwelle, die bei Ausfall des Antriebsmotors über Umlenkmittel die Schalterwelle dreht, nach einem der Ansprüche 1 bis 12, dadurch gekennzeichnet, daß als Umlenkmittel ein abgewinkeltes, im Querschnitt etwa L-förmiges Blech (27, 28) vorgesehen ist mit Kulissenführungen für die Notschaltwelle (39), die einen Ansatz (35) mit Steuerstift (36) trägt, als auch für die Schalterwelle (7), die einen Ansatz (31) und Steuerstift (32) trägt, derart, daß jede Drehung einer der vorgenannten Wellen (7 oder 39) ein Verschieben des Winkelbleches (27, 28) in seiner Längsrichtung (34-34) und dadurch über die Kulissenführungen ein Drehen der jeweils anderen Wellen (39, 7) zur Folge hat.

14. Umschaltwerk nach Anspruch 13, dadurch gekennzeichnet, daß beide Stellglieder (5, 6) so weit auseinander spreizbar sind, daß sie sich nicht mehr im Bereich der Umlaufbahn (3) des Stellnockens (4) befinden.

15. Umschaltwerk nach Anspruch 14, dadurch gekennzeichnet, daß für die Spreizung eine Hebelanordnung (40, 41) vorgesehen ist und deren Betätigung beim Aufbringen eines Steck-Verdrehschlüssels (37) auf die Notschaltwelle (39) erfolgt.

16. Umschaltwerk nach einem der Ansprüche 13 bis 15, gekennzeichnet durch je einen Hilfskontaktschalter (38) am Ende des Verschiebeweges des Winkelbleches (27, 28), wobei die Hilfskontaktschalter mit einer Anzeige elektrisch verbunden sind.

## Claims

1. Motor-driven mechanical switchover mechanism for actuating the switching means of an electrical switch, wherein the motor drive (3) is connected for rotary drive to a revolving controlling pin (4), wherein there is provided, in the circular path (15) of said controlling pin, an actuator (5) which has an abutment (13") for the controlling pin, wherein the actuator is displaceably disposed and is connected or coupled to a switch shaft (7) leading to the switching means in such a way that, when the controlling pin (4) acts on the abutment (13") of the actuator (5), the movement of the controlling pin drives the actuator and the latter swivels the switch shaft (7) through a switching rotation, and wherein, after executing said switching movement by displacing and/or swivelling the actuator (5), the abutment (13") of the actuator leaves the circular path of the controlling pin (4), characterized in that further abutments (13') are provided consecutively approximately in the longitudinal direction of the actuator on the actuator (5) at a distance from the one abutment (13"), in that a switching linkage (18, 18') which is actuated manually or by magnetic force and has a stop (18') is provided which gives the actuator an angular position which makes it possible for the controlling pin (4) to act on the respective abutment (13' or 13") to be actuated.

2. Switchover mechanism according to Claim 1, characterized in that a further actuator (6) is provided and in that, on rotation of the switching disc (3) and of the controlling pin (4) in the clockwise direction, one of said actuators (5) with its abutments is situated in the circular path (15) of the controlling pin and is moved thereby, but, when the switching disc (3) and the controlling pin (4) are rotated in the counterclockwise direction, the other actuator (6) with its abutments is situated in the circular path (15) of the controlling pin and is moved thereby, the respective actuator which is not moved being so designed and mounted that it makes it possible for the controlling pin to pass without switching actuation.

3. Switchover mechanism according to Claim 2, characterized in that the stop (18') of the switching linkage is situated between the two actuators (5, 6) and is displaceable approximately transversely to the longitudinal direction of said actuators.

4. Switchover mechanism according to one of Claims 1 to 3, characterized in that a resilient resetting (11) of the actuator (5 or 6) or of the actuators (5, 6) to the respective initial position is provided.

5. Switchover mechanism according to one of Claims 1 to 4, characterized in that the two actuators (5, 6) are pulled by a tension spring (11) towards one another and against a stop.

6. Switchover mechanism according to Claim 5, characterized in that the edge or the lateral surface of the switching disc (3) is provided as a stop, corresponding counterstops (16) being situated on the actuators (5, 6).

7. Switchover mechanism according to Claim 5, characterized in that the respective actuator (5) or (6) rests against the stop (18') of the switching linkage (18, 18') under the action of a restoring spring (11).

8. Switchover mechanism according to one of Claims 1 to 7, characterized in that two mutually identical but specularly disposed actuators (5, 6) are provided.

9. Switchover mechanism according to one of Claims 1 to 8, characterized in that the actuators (5, 6) are pivoted (9) on a flange (8) which is connected in a rotationally fixed manner to the switch shaft (7).

10. Switchover mechanism according to one of Claims 1 to 9, characterized by an arrangement which effects a swivelling of the switch shaft (7) through 90° in the event of a complete revolution of the controlling pin (4).

11. Switchover mechanism according to one of Claims 1 to 10, characterized in that the displacement of the switching linkage (18, 18') is controlled synchronously with the revolutions of the controlling pin (4).

12. Switchover mechanism according to one of Claims 1 to 11, characterized by an arrangement of the abutments (13', 13") in such a way that a plurality of complete revolutions, following one another consecutively, of the controlling pin (4) results in a number of swivellings of the switch shaft (7) corresponding to the number of revolutions, the swivelling angles of the switch shaft being either equal or unequal to one another.

13. Switchover mechanism having an additional, manually actuable emergency switching shaft which, in the event of failure of the drive motor, rotates the switch shaft via articulated means, according to one of Claims 1 to 12, characterized in that there is provided as articulated means an angled metal sheet (27, 28) which is approximately L-shaped in cross section and which has slotted guides for the emergency switching shaft (39), which carries an extension (35) having a control pin (36), and also for the switch shaft, (7) which carries an extension (31) and control pin (32), in such a way that each turn of one of the abovementioned shafts (7 or 39) results in a displacement of the angled metal sheet (27, 28) in its longitudinal direction (34-34) and consequently, a rotation of the respective other shafts (39, 7) via the slotted guides.

14. Switchover mechanism according to Claim 13, characterized in that the two actuators (5, 6) can be forced apart to such an extent that they are no longer situated in the region of the circular path (3) of the controlling pin (4).

15. Switchover mechanism according to Claim 14, characterized in that a lever arrangement (40, 41) is provided for the forcing-apart and its actuation takes place on applying a socket torsion spanner (37) to the emergency switching shaft (39).

16. Switchover mechanism according to one of Claims 13 to 15, characterized by one auxiliary contact switch (38) in each case at the end of the displacement path of the angled metal sheet (27, 28), the auxiliary contact switches being connected electrically to a display.

## Revendications

1. Dispositif inverseur entraîné par un moteur pour la commande d'un interrupteur électrique, la commande par moteur (3) étant raccordée à une came de réglage (4) en rotation pour l'entraînement rotatif, un organe de réglage (5) étant prévu dans la trajectoire de rotation (15) de cette came de réglage, cet organe de réglage présentant une butée (13") pour la came de réglage et étant disposé de manière coulissante et raccordé ou accouplé à un arbre de l'interrupteur (7) menant au dispositif de commutation de telle sorte que lors de l'engagement de la came de réglage (4) sur la butée (13") de l'organe de réglage (5) le mouvement de la came de réglage entraîne l'organe de réglage et que celui-ci fait pivoter l'arbre de l'interrupteur (7) d'un tour de commutation, la butée (13") de l'organe de réglage, après l'exécution de ce mouvement de commutation, sort de la trajectoire de rotation de la came de réglage (4) par coulissement et/ou pivotement de l'organe de réglage (5), **caractérisé en ce que** d'autres butées (13') sont prévues sur l'organe de réglage (5) à distance de la butée (13"), à peu près en direction longitudinale de l'organe de réglage les unes derrière et les autres, qu'une tringle de commande (18, 18'), actionnée à la main ou par force magnétique et munie d'une butée (18'), est prévue, cette butée procurant à l'organe de réglage une position angulaire permettant une prise de la came de réglage (4) sur la butée respective (13' ou 13") à commander.

2. Dispositif inverseur selon la revendication 1, **caractérisé en ce** qu'un autre organe de réglage (6) est prévu, que l'un de ces organes de réglage (5) avec ses butées se trouve dans la trajectoire (15) de la came de réglage lorsque le disque de commande (3) et la came de réglage (4) sont en rotation dans le sens horaire, par contre que l'autre organe de réglage (6) avec ses butées se trouve dans la trajectoire de la came de réglage lorsque le disque de commande (3) et la came de réglage (4) sont en rotation en sens contraire des aiguilles d'une montre et qu'il est déplacé par la came de réglage, l'organe de réglage respectivement non déplacé étant réalisé et placé de telle manière qu'il permette un passage de la came de réglage sans commutation.

3. Dispositif inverseur selon la revendication 2, **caractérisé en ce que** la butée (18') de la tringle de commande se trouve entre les deux organes de réglage (5, 6) et qu'elle est déplaçable à peu prés transversalement à la direction longitudinale de ces organes de réglage.

4. Dispositif inverseur selon l'une des revendications 1 à 3, **caractérisé en ce qu'**il est prévu un rappel (11) à ressort de l'organe de réglage (5 ou 6) ou des organes de réglage (5, 6) en position initiale respective.

5. Dispositif inverseur selon l'une des revendications 1 à 4, **caractérisé en ce que** les deux organes de réglage (5, 6) sont attirés l'un vers l'autre et contre une butée par un ressort de traction (11).

6. Dispositif inverseur selon la revendication 5, **caractérisé en ce que** le bord ou la surface extérieure du disque de commande (3) est prévu comme butée, des contre-butées (16) correspondantes se trouvant sur les organes de réglage (5, 6).

7. Dispositif inverseur selon la revendication 5, **caractérisé en ce que** l'organe de réglage respectif (5) ou (6) prend appui contre la butée (18') de la tringle de commande (18, 18') sous l'effet d'un ressort de rappel (11).

8. Dispositif inverseur selon l'une des revendications 1 à 7, **caractérisé en ce que** deux organes de réglage (5, 6) identiques mais placés de manière symétrique sont prévus.

9. Dispositif inverseur selon l'une des revendications 1 à 8, **caractérisé en ce que** les organes de réglage (5, 6) sont articulés (9) sur une bride (8) raccordée à l'arbre d'interrupteur (7) de manière fixe.

10. Dispositif inverseur selon l'une des revendications 1 à 9, **caractérisé par** une disposition qui, lors d'une rotation complète de la came de réglage (4), provoque un pivotement de l'arbre de l'interrupteur (7) de 90°.

11. Dispositif inverseur selon l'une des revendications 1 à 10, **caractérisé en ce que** le déplacement de la tringle de commande (18, 18') est commandé de manière synchrone aux rotations de la came de réglage (4).

12. Dispositif inverseur selon l'une des revendications 1 à 11, **caractérisé par** une disposition des butées (13', 13") telle que, en cas de plusieurs rotations successives et complètes de la came de réglage (4), on obtient un nombre de pivotements de l'arbre d'interrupteur (7) correspondant au nombre de rotations, les angles de pivotement de l'arbre d'interrupteur étant soit égaux les uns aux autres soit inégaux.

13. Dispositif inverseur avec un arbre de commande d'urgence supplémentaire, à actionner manuellement, qui, en cas de panne du moteur d'entraînement, tourne l'arbre de l'interrupteur au moyen de dispositifs de renvoi, selon l'une des revendications 1 à 12, **caractérisé on ce qu'**une tôle (27, 28) angulaire, de section à peu près en forme de L est prévue, comme dispositif de renvoi, avec des guidages à coulisse pour l'arbre de commande d'urgence (39) qui porte une saillie (35) avec une tige de commande (36), et aussi pour l'arbre d'interrupteur (7) qui porte une saillie (31) et une tige de commande (32) de telle sorte que chaque rotation de l'un des arbres précités (7 ou 39) provoque un déplacement de la tôle angulaire (27, 28) dans son sens longitudinal (34-34) et ainsi une rotation des autres arbres respectifs ( 39, 7) au moyen des guidages à coulisse.

14. Dispositif inverseur selon la revendication 13, **caractérisé en ce que** les deux organes de réglage (5, 6) peuvent être écartés l'un de l'autre de telle manière qu'ils ne se trouvent plus dans la trajectoire de rotation (3) de la came de réglage (4).

15. Dispositif inverseur selon la revendication 14, **caractérisé en ce qu'**une disposition de leviers (40, 41) est prévue pour l'écartement et que son actionnement a lieu lors de la pose d'une clé à enficher (37) sur l'arbre de commande d'urgence (39).

16. Dispositif inverseur selon l'une des revendications 13 à 15, **caractérisé par** un commutateur à contact auxiliaire (38) respectif à l'extrémité de la trajectoire de déplacement de la tôle angulaire (27, 28), les commutateurs auxiliaires à contact étant raccordés électriquement à un dispositif d'indication.
